# DEMANDE DE BREVET EUROPEEN

(11) **EP 2 461 129 A1**
(43) Date de publication de la demande: **06.06.2012**
(21) Numéro de dépôt: 11191656.5
(22) Date de dépôt: 02.12.2011
(51) Int. Cl.: F42B 5/073, F42B 39/20

(54) **Dispositif de durcissement d'une liaison mecanique de propulseur pour munition de mortier et munition comportant une telle liaison**

(30) Priorité: 03.12.2010 FR 1004718
(71) Demandeur: TDA ARMEMENTS S.A.S., 45240 La Ferté Saint-Aubin (FR)
(72) Inventeur: Cohe, Patrick, 45510 NEUVY EN SULLIAS (FR); Dubois, Bertrand, 45160 OLIVET (FR); Moreau, Fabien, 45740 LA FERTE SAINT AUBIN (FR)
(74) Mandataire: Lucas, Laurent Jacques

(57) **Abrégé**

L'invention concerne une munition propulsée destiné à être tirée contre une cible, comportant, une munition (10) ayant un corps arrière (50) de munition de forme cylindrique circulaire de diamètre D1, selon un axe longitudinal ZZ', un propulseur (20) de la munition (10) ayant une enveloppe (30) en forme de tube de section circulaire, d'axe de révolution confondu avec l'axe longitudinal ZZ', l'enveloppe (30) ayant une surface interne (31) de même diamètre D1 que le corps arrière (50) de munition (12), pouvant glisser sur ledit corps arrière (50) de munition, l'enveloppe (30) contenant une chambre pyrotechnique (33) de propulsion destinée à être activée lors du tir,

La munition comporte une première liaison mécanique entre le propulseur et la munition par plusieurs goupilles (70) de cisaillement, réparties régulièrement au tour de l'axe longitudinal ZZ', une deuxième liaison mécanique, dite liaison mécanique durcie, ayant, une rainure de jonc (56) autour du corps arrière (50) de munition dans un plan perpendiculaire à l'axe longitudinal ZZ', une autre rainure de jonc (90) sur la surface interne (31) de l'enveloppe (30) de propulseur, un jonc d'arrêt (58) inséré dans la rainure de jonc (56), le jonc d'arrêt (58) étant configuré pour s'expanser dans l'autre rainure de jonc (90) du diamètre D1 à un diamètre D4 supérieur au diamètre D1 pour rendre solidaire le propulseur de la munition.

## Description

L'invention concerne les munitions de type propulsé et notamment un dispositif d'auto-durcissement d'une liaison mécanique entre la munition et son propulseur.

Les munitions d'artillerie propulsées sont, par exemple, les missiles, les roquettes, ou les munitions propulsées guidées et/ou à longue portée. Le propulseur de la munition comporte un chargement pyrotechnique de propulsion qui sera actif lors de l'utilisation de la munition.

Ces types de munitions propulsées doivent répondre à des exigences d'invulnérabilité. A cet effet, elles doivent être conçues et réalisées de façon à résister, ou au moins à minimiser, les réactions pyrotechniques dues aux agressions extérieures à la munition et au propulseur telles que, la chaleur provoquée par un incendie, un feu de fuel, un échauffement lent par des causes extérieures ou climatiques, l'impact d'une balle, les impacts d'éclats lourds ou légers d'autres munitions, l'effet d'une charge creuse, une chute de la munition d'une hauteur de 12 mètres ; à résister à d'autres contraintes ou effets pouvant activer le chargement pyrotechnique du propulseur ; à assurer une non détonation par influence. L'invulnérabilité de la munition doit être, en outre, maintenue durant toute la vie de la munition c'est-à-dire du stockage jusqu'au tir de la munition.

Le choix des compositions du chargement pyrotechnique du propulseur, notamment dans la sensibilité à l'initiation, le choix des matériaux, les caractéristiques mécaniques et la géométrie telle que l'épaisseur de l'enveloppe du propulseur contenant le chargement propulsif contribuent en grande partie à l'obtention des exigences d'invulnérabilité.

Dans les munitions propulsées de l'état de l'art la munition est solidement liée au propulseur par des liaisons rigides de façon à assurer un fonctionnement normal de la munition lors du tir. Les propulseurs de ces types de munitions de l'état de l'art comportent des sécurités de déconfinement, par exemple, des amincissements dans certaines zones de la paroi du propulseur pour dégager les gaz de combustion accidentelle du chargement pyrotechnique. La pression nécessaire pour rompre la paroi du propulseur pour un déconfinement doit être très importante pour ne pas nuire à sa capacité de propulsion en fonctionnement normal, ce qui représente un danger pour le personnel lors de la manipulation ou le stockage de la munition propulsée. D'autre part, l'invulnérabilité de ce type de munition de l'état de l'art n'est pas toujours assurée dans le temps.

Pour pallier les inconvénients des munitions de l'état de l'art, l'invention propose une munition propulsée destinée à être tirée contre une cible, comportant, une munition ayant un corps de munition se prolongeant par un corps arrière de munition de forme cylindrique circulaire de diamètre D1, selon un axe longitudinal ZZ', un propulseur de la munition ayant une enveloppe en forme de tube de section circulaire de diamètre D2, d'axe de révolution confondu avec l'axe longitudinal ZZ', l'enveloppe, ayant une surface interne de même diamètre D1 que le corps arrière de munition, pouvant glisser sur ledit corps arrière de munition selon ledit axe longitudinal ZZ', l'enveloppe contenant une chambre pyrotechnique de propulsion destinée à être activée lors du tir, caractérisée en ce qu'elle comporte au moins deux liaisons mécaniques chacune pouvant prendre un état activé rendant solidaire le propulseur de la munition ou un état désactivé, libérant le propulseur de la munition,
- la première liaison mécanique comportant plusieurs goupilles de cisaillement, réparties régulièrement au tour de l'axe longitudinal ZZ,' insérées dans l'enveloppe du propulseur et dans le corps arrière de munition, ladite première liaison mécanique passant d'un état activé à un état désactivé par la rupture des goupilles de cisaillement,
- la deuxième liaison mécanique ayant, une rainure de jonc autour du corps arrière de munition dans un plan perpendiculaire à l'axe longitudinal ZZ', une autre rainure de jonc sur la surface interne de l'enveloppe de propulseur, un jonc d'arrêt inséré dans la rainure de jonc, le jonc d'arrêt étant configuré pour s'expanser dans l'autre rainure de jonc du diamètre D1 à un diamètre D4 supérieur au diamètre D1 et mettre ladite deuxième liaison mécanique dans l'état activé.

Dans une configuration de la munition propulsée, lors d'une phase de stockage, la première liaison mécanique est dans l'état activé, les goupilles entières rendant solidaires en rotation et en translation le propulseur de la munition.

Dans une autre configuration, lors d'une phase de tir de la munition, un glissement de l'enveloppe sur le corps arrière de munition se rapprochant dudit corps de munition met, la première liaison mécanique dans l'état désactivé par la rupture des goupilles de cisaillement, la deuxième liaison mécanique dans l'état activé par l'expansion du jonc d'arrêt dans l'autre rainure de jonc venant face à la rainure de jonc lors dudit glissement de l'enveloppe sur le corps arrière de munition.

Dans une autre configuration, lors d'une phase de déconfinement du propulseur, un glissement de l'enveloppe sur le corps arrière de munition s'éloignant du corps de munition par une montée de pression par des gaz de combustion dans la chambre pyrotechnique met dans l'état désactivé la première liaison mécanique par la rupture des goupilles de cisaillement et la chambre pyrotechnique en contact avec le milieu ambiant pour libérer les gaz de combustion.

Dans une réalisation, le corps arrière de munition comporte de part et d'autre de l'axe longitudinal ZZ' deux encoches et l'enveloppe du propulseur deux tenons, un tenon étant inséré dans une encoche respective de part et d'autre dudit l'axe longitudinal ZZ' pour rendre solidaires en rotation, selon l'axe ZZ', la munition et le propulseur.

Dans une réalisation de la munition propulsée, l'enveloppe est délimitée, du côté de la munition, par un bord d'enveloppe dans un plan perpendiculaire à l'axe longitudinal ZZ'.

Dans une autre réalisation, le corps de munition, de forme cylindrique circulaire ayant le même diamètre extérieur D2 que celui de l'enveloppe du propulseur, se prolonge à l'intérieur de ladite enveloppe par le corps arrière de munition en forme de cylindre de section circulaire de diamètre D1 formant un épaulement en forme de couronne dans un plan perpendiculaire à l'axe longitudinal ZZ', le corps arrière de munition se terminant dans l'enveloppe par une surface d'extrémité dans un autre plan perpendiculaire à l'axe longitudinal ZZ'.

Dans une autre réalisation, l'enveloppe renferme une chambre pyrotechnique contenant un chargement pyrotechnique de propulsion, la chambre pyrotechnique comportant des parois de protection thermique du chargement pyrotechnique, une paroi de protection thermique en forme de tube, en contact avec la surface interne de l'enveloppe, fermée, du côté de la munition, par une autre paroi de protection thermique perpendiculaire à l'axe longitudinal ZZ'.

Dans une autre réalisation, l'enveloppe du propulseur comporte, du côte de l'autre paroi de protection thermique de la chambre pyrotechnique, un fond mobile cylindrique circulaire de même diamètre D1 que la surface interne de l'enveloppe, d'axe de révolution confondu avec l'axe longitudinal ZZ' ayant deux faces dans des plans perpendiculaires à l'axe ZZ', une face en contact avec paroi de protection thermique et une autre face du côté du corps arrière de la munition ayant un évidement circulaire pour le maintien dans l'axe longitudinal ZZ' d'un ressort de forme hélicoïdale, le ressort étant inséré entre ledit fond mobile et la surface d'extrémité de corps arrière de munition pour assurer une distance L1 formant un jeu J1 entre l'autre face du fond mobile et le corps arrière de munition.

Dans une autre réalisation, l'enveloppe du propulseur comporte des trous à proximité du bord d'enveloppe dans un plan perpendiculaire à l'axe ZZ', le corps arrière de munition ayant d'autres trous respectifs dans le même plan perpendiculaire à l'axe ZZ' en vis-à-vis des trous de l'enveloppe du propulseur pour l'insertion en force des goupilles, les positions des trous à proximité du bord d'enveloppe et celles des autres trous dans le corps arrière de munition étant telles que lorsque les goupilles sont insérées dans les trous respectifs de l'enveloppe et du corps arrière de munition, l'épaulement du corps de munition et le bord d'enveloppe sont séparés d'une distance L2 pour former un jeu J2.

Dans une autre réalisation, le jeu J2 est inférieur au jeu J1 de façon qu'après le cisaillement des goupilles lors du tir, le bord d'enveloppe et l'épaulement entrant en contact, il reste encore un espace entre la surface d'extrémité de corps arrière de munition et l'autre face du fond mobile.

Dans une autre réalisation, la résistance au cisaillement de la deuxième liaison mécanique est plus grande que la résistance au cisaillement de la première liaison mécanique.

Dans une autre réalisation, les goupilles de cisaillement et le jonc d'arrêt sont solidaires de la munition par l'intermédiaire d'un fond de propulseur, solidaire lui-même du propulseur.

Dans une autre réalisation, le fond de propulseur est en forme de bague fermée par une paroi de fond dans un plan perpendiculaire à l'axe longitudinal ZZ', la surface extérieure cylindrique circulaire du fond comporte l'épaulement, les trous pour les goupilles, la rainure comportant le jonc d'arrêt et la rainure comportant le joint d'étanchéité de corps, la face de la paroi de fond du côté du propulseur ayant le même rôle que la surface d'extrémité.

Dans une autre réalisation, une partie interne cylindrique circulaire du fond de propulseur comporte un filetage pour la fixation par vissage du corps arrière de munition qui comporte aussi un filetage se vissant sur le filetage du fond de propulseur.

Dans une autre réalisation, la munition propulsée est équipée durant sa phase de stockage, de transport et de maintenance, d'une ceinture de blocage dans l'état activé de la première liaison mécanique.

Dans une autre réalisation, la ceinture de blocage, en forme de tube de diamètre extérieur D5 plus grand que le diamètre D2 de la surface externe du propulseur, entourant partiellement le corps de munition et l'enveloppe, comporte une partie intérieure en forme de bague insérée entre l'enveloppe et le corps de munition pour interdire leur rapprochement.

Un but principal de la munition propulsée selon l'invention est d'obtenir un déconfinement du propulseur de la munition avec une faible pression des gaz due à une combustion accidentelle du chargement pyrotechnique du propulseur.

Un autre but de l'invention est d'obtenir un déconfinement fiable dans le temps d'un propulseur de munition.

Un autre but de l'invention est de réaliser une liaison mécanique durcissable entre le propulseur et la munition, de façon automatique, par la poussée générée sur la munition lors du tir.

L'invention sera mieux comprise à l'aide d'exemples de réalisation de munitions de type propulsées selon l'invention en référence aux dessins indexés dans lesquels :
- la figure 1a représente une vue partielle en coupe axiale d'un projectile de mortier selon l'invention comportant une liaison mécanique auto-durcissable ;
- la figure 1 b une vue de détail de la figure 1 a ;
- la figure 1c représente une vue de détail d'une variante de réalisation du projectile de mortier selon l'invention ;
- la figure 2a montre une vue externe de la zone de raccordement entre la munition et le propulseur du projectile de mortier de la figure 1 a ;
- la figure 2b une vue en perspective de la zone de raccordement de la figure 2a ;
- les figures 3a et 3b montrent deux étapes respectives du fonctionnement du projectile de mortier de la figure 1a lors d'une montée de pression dans le propulseur avant son tir ;
- la figure 4a représente le projectile de mortier de la figure 1a dans une phase de tir ;
- la figure 4b montre une vue externe de la zone de raccordement entre la munition et le propulseur du projectile de mortier la figure 4a ;
- la figure 5a représente le projectile de mortier de la figure 1a dans une phase de mise à feu de son propulseur ;
- la figure 5b une vue de détail de la figure 5a ;
- la figure 6 montre une variante de réalisation de la liaison mécanique durcissable selon l'invention du projectile de mortier de la figure 1a ;
- la figure 7 représente une vue partielle en coupe axiale du projectile de mortier de la figure 1a comportant une ceinture de blocage de rupture de liaison mécanique.

La figure 1a représente une vue partielle en coupe axiale d'un projectile de mortier, selon l'invention, comportant une liaison mécanique auto-durcissable.

La figure 1 b une vue de détail de la figure 1 a.

Le projectile de mortier comporte, selon un axe longitudinal ZZ', une munition 10 ayant un corps de munition 12, un propulseur 20 de la dite munition 10, une première et une deuxième liaisons mécaniques 24 entre la munition et le propulseur. Chacune peut prendre un état activé rendant solidaire le propulseur 20 de la munition 10 ou un état désactivé, libérant le propulseur 20 de la munition 10.

La figure 1 b montre la zone du projectile de mortier comportant les liaisons mécaniques, la première liaison mécanique comporte essentiellement des goupilles de cisaillement. La deuxième liaison mécanique, selon une principale caractéristique de l'invention, est un dispositif d'auto-durcissement, décrit plus loin, de la liaison mécanique entre la munition 10 et le propulseur 20.

Le propulseur comporte une enveloppe 30 en forme de tube de section circulaire ayant une surface interne 31 de diamètre interne D1 et une surface externe de diamètre externe D2. L'enveloppe 30 est délimitée, du côté de la munition, par un bord d'enveloppe 32 dans un plan perpendiculaire à l'axe longitudinal ZZ'.

L'enveloppe 30 renferme une chambre pyrotechnique 33 contenant un chargement pyrotechnique de propulsion 34. La chambre pyrotechnique 33 comporte des parois de protection thermique de la charge pyrotechnique, une paroi de protection thermique 40 en forme de tube, en contact avec la surface interne 31 de l'enveloppe 30, fermée, du côté de la munition, par une autre paroi de protection thermique 44 perpendiculaire à l'axe longitudinal ZZ'.

Le corps de munition 12, de forme cylindrique circulaire ayant le même diamètre extérieur D2 de l'enveloppe 30 du propulseur, se prolonge à l'intérieur de ladite enveloppe 30 par un corps arrière 50 de munition en forme de cylindre de section circulaire de même diamètre D1 que celui de la surface interne de l'enveloppe 30 formant un épaulement 51 en forme de couronne dans un plan perpendiculaire à l'axe longitudinal ZZ'. Le corps arrière de munition 50 se termine dans l'enveloppe 30 par une surface d'extrémité 54 dans un autre plan perpendiculaire à l'axe longitudinal ZZ'. Le corps arrière 50 de munition peut coulisser à l'intérieur de l'enveloppe 30 selon l'axe longitudinal ZZ' et comporte sur sa surface une rainure de jonc 56 pour l'insertion d'un jonc d'arrêt 58.

La chambre pyrotechnique 33 comporte, du côte de l'autre paroi de protection thermique 44, un fond mobile 60 cylindrique circulaire de même diamètre D1 que la surface interne de l'enveloppe, d'axe de révolution confondu avec l'axe longitudinal ZZ' ayant deux faces dans des plans perpendiculaires à l'axe ZZ, une face 61 en contact avec paroi de protection thermique 44 et une autre face 62 du côté du corps de la munition ayant un évidemment circulaire 63 pour le maintien dans l'axe longitudinal ZZ' d'un ressort 64 de forme hélicoïdale. Le ressort 64 est inséré entre ledit fond mobile 60 et la surface d'extrémité 54 de corps arrière de munition 50 pour assurer une distance L1 formant un jeu J1 entre l'autre face 62 du fond mobile 60 et le corps arrière 50 de munition.

Le projectile de mortier comporte, en outre, la première liaison mécanique ayant une série de goupilles 70 de cisaillement insérées dans l'enveloppe et dans le corps de munition distribuées régulièrement autour de l'axe longitudinal ZZ' dans un plan Pg perpendiculaire à l'axe longitudinal ZZ' rendant solidaires la munition et le propulseur pendant une phase de stockage ou de manipulation avant le tir. L'état activé de cette première liaison mécanique correspond à des goupilles 70 entières non sectionnées par des forces de cisaillement, l'état désactivé correspond au cisaillement des goupilles.

La figure 2a montre une vue externe de la zone de raccordement entre la munition et le propulseur du projectile de mortier de la figure 1a. La figure 2b une vue en perspective de la zone de raccordement de la figure 2b.

Dans le cas d'utilisation d'un canon de mortier rayé, le projectile est soumis à des forces de rotation lors de son éjection du canon, dans ce cas, la munition 10 et le propulseur 20 doivent rester solidaires en rotation au tour de l'axe longitudinal ZZ' lorsque les goupilles de cisaillement se trouvent sectionnées, ou dans l'état désactivés, lors du tir. A cet effet, le corps arrière 50 de munition comporte de part et d'autre de l'axe longitudinal ZZ' deux encoches 72, 74 et l'enveloppe 30 du propulseur deux tenons 76, 78, un tenon étant inséré dans une encoche respective de part et d'autre de l'axe longitudinal ZZ'.

L'enveloppe 30 du propulseur comporte des trous 80 à proximité de son bord 32 dans un plan perpendiculaire à l'axe ZZ'. Le corps arrière 50 de munition d'autres trous 82 respectifs, dans un même plan Pg perpendiculaire à l'axe ZZ', en vis-à-vis des trous 80 de l'enveloppe 30 du propulseur pour l'insertion en force des goupilles 70 dans l'enveloppe 30 et dans le corps arrière 50 de munition.

La position, selon l'axe longitudinal ZZ', des trous 80 à proximité du bord 32 de l'enveloppe 30 et la position des autres trous 82 dans le corps arrière 50 de munition sont telles que, lorsque les goupilles 70 sont insérées dans les trous 80 de l'enveloppe 30 et dans les trous 82 du corps arrière 50 de munition, l'épaulement 51 du corps de munition et le bord d'enveloppe 32 sont séparés d'une distance L2 pour former un jeu J2 (voir figure 1 b) dont la fonction est expliquée par la suite.

Par construction, le jeu J2 doit être inférieur au jeu J1 de façon que après le cisaillement des goupilles 70 lors de la phase de tir, le bord d'enveloppe 32 et le l'épaulement 51 entrant en contact il reste encore un espace (ou un jeu) entre la surface d'extrémité 54 de corps arrière de munition 50 et l'autre face 62 du fond mobile.

Durant la phase de stockage de la munition, le jonc d'arrêt 58 sous forme de bague fendue, d'axe de révolution confondu avec l'axe longitudinal ZZ', de largeur E, inséré dans la rainure de jonc 56 de la surface du corps arrière 50 de munition, est maintenu en force au diamètre D1 de l'enveloppe, par ladite enveloppe 30 le recouvrant. Le jonc d'arrêt 58 non comprimé avant son montage entre l'enveloppe 30 et le corps arrière 50 de la munition présente un diamètre D3 plus grand que le diamètre D1 interne de l'enveloppe 30, voire supérieur au diamètre D4

Le jonc d'arrêt 58 est, par exemple, réalisé sous forme d'une bague élastique de diamètre D3 ayant des bords séparés d'une distance suffisante pour que, lorsque le jonc d'arrêt est comprimé radialement il puisse prendre le diamètre D1 de la surface interne 31 de l'enveloppe 30 du propulseur.

Afin d'effectuer la liaison durcie entre le propulseur et la munition lors de la phase de tir, l'enveloppe 30 comporte, sur sa surface interne 31, une rainure de jonc 90 de diamètre D4 supérieur au diamètre D1 de la surface interne 31 de l'enveloppe 30, de largeur égale à la largeur E du jonc d'arrêt 58 pour contenir au moins partiellement le jonc d'arrêt 58 s'expansant par son élasticité au diamètre D4, lorsque le jonc d'arrêt 58 est libéré dans ladite autre rainure de jonc d'arrêt 90.

La rainure de jonc 56, le jonc d'arrêt 58 et l'autre rainure de jonc 90 réalisent la deuxième liaison mécanique formant le dispositif d'auto-durcissement de la liaison mécanique entre la munition et le propulseur.

Cette deuxième liaison mécanique est dans l'état désactivé lorsque le jonc d'arrêt, lors de la phase de stockage de la munition, se trouve comprimé au diamètre D1 entre la surface interne de l'enveloppe et le corps arrière de munition et dans l'état activé lors de l'expansion du jonc d'arrêt (58) dans l'autre rainure de jonc (90) venant face à la rainure de jonc (56) lors d'un glissement de l'enveloppe (30) sur le corps arrière (50) de munition. Cette deuxième liaison mécanique ne sera activée que lors du tir de la munition.

La distance entre les bords d'un même côté de l'une 56 et de l'autre 90 rainures de jonc d'arrêt est égale au jeu J2 entre le bord d'enveloppe 32 et l'épaulement 51 du corps de munition 12 de façon que, lors du durcissement de la liaison mécanique propulseur/munition le jonc d'arrêt 58 vienne en face de l'autre rainure de jonc 90 et s'expanser dans cette autre rainure de jonc 90.

Le corps arrière 50 comporte une rainure de corps 94 contenant un joint d'étanchéité de corps 96 pour assurer une étanchéité entre le corps arrière 50 de munition et le milieu ambiant.

Le fond mobile 60 comporte une rainure de fond 98 comportant un joint d'étanchéité de fond 100 pour assurer l'étanchéité de la chambre pyrotechnique.

La figure 1c représente une vue de détail d'une variante de réalisation du projectile de mortier selon l'invention. Cette variante de réalisation de la figure 1 c permet d'éviter de détériorer le joint d'étanchéité de corps 96 lors du montage du corps arrière 50 dans l'enveloppe 30 du propulseur. En effet, lorsque le corps arrière 50 est en dehors de l'enveloppe 30, le joint d'étanchéité de corps 96 non comprimé se dilate et son diamètre devient plus grand que le diamètre D1 de la surface interne 31 de l'enveloppe 30. Au moment de l'insertion du corps arrière 50 dans l'enveloppe 30, premièrement, le bord d'enveloppe 32 vient buter contre le joint d'étanchéité de corps 96, puis, le glissement du corps arrière dans l'enveloppe se poursuivant, ledit joint d'étanchéité de corps 96, se dilate à nouveau dans l'autre rainure de jonc 90 et il faut exercer à nouveau un effort pour poursuivre le glissement du corps arrière dans l'enveloppe pouvant détériorer le joint d'étanchéité de corps 96.

Pour éviter de détériorer le joint d'étanchéité de corps 96, dans cette variante de la figure 1c, la surface interne 31 de l'enveloppe de diamètre D1 se prolonge vers le bord d'enveloppe 32 par une autre surface 310 de diamètre D30 plus grand que le diamètre D1, le corps arrière 50 comportant, du côté de la surface d'extrémité 54, une surface circulaire de même diamètre D1 se prolongeant vers l'épaulement 51 par une autre surface de diamètre plus grand égale au diamètre D30.

Le diamètre D30 devra être au moins, si non plus grand, que le diamètre externe du joint d'étanchéité de corps 96 non comprimé.

Dans le cas de la figure 1b, la détérioration du joint d'étanchéité de corps 96 peut être évitée en réalisant, du côté de la surface 31, des chanfreins, sur le bord d'enveloppe 32, sur le bord du trou 80 de la goupille 70 et sur les bords de l'autre rainure 90.

Par la suite, et pour simplifier la description, nous ne considérerons que la réalisation de la figure 1 b.

Par la suite est expliqué le fonctionnement du dispositif d'auto-durcissement de la liaison mécanique munition/ propulseur selon l'invention dans une application pour munition de mortier.

Les figures 1a, 1b, 2a et 2b montrent le projectile de mortier pendant la phase de stockage ou de manipulation par du personnel avant le tir sans agression du chargement pyrotechnique qui pourrait l'activer.

Dans cette phase de stockage la première liaison mécanique est dans l'état activé.

Les figures 3a et 3b montrent deux étapes respectives du fonctionnement du projectile de mortier de la figure 1a lors d'une montée de pression dans le propulseur avant son tir.

Dans cette configuration de fonctionnement représentée aux figures 3a et 3b, dite de déconfinement, le chargement pyrotechnique, suite à une agression extérieure, est prématurément mis en régime, ce qui génère une montée en pression par des gaz apparaissant dans la chambre pyrotechnique 33 correspondant au volume du chargement pyrotechnique de propulsion avec les parois de protection thermique 40, 44 (ou inhibiteur de combustion).

La pression générée dans la chambre pyrotechnique 33 tend à déplacer le fond mobile 60 en direction de la surface 54 du corps arrière 50 de munition en comprimant le ressort 64. L'étanchéité de la chambre pyrotechnique 33 est encore assurée par le joint d'étanchéité de fond 100 monté sur le pourtour du fond mobile 60.

Poursuivant son déplacement vers le corps de munition 12, le fond mobile 60 vient en butée contre la surface arrière 54 du corps arrière 50 de munition annulant ainsi le jeu J1. Une montée supplémentaire de la pression dans la chambre pyrotechnique se traduit par l'application des forces F par l'élément mobile 60 sur le corps arrière 50 de munition et par une mise sous contrainte des goupilles 70 de cisaillement.

Les goupilles 70 de cisaillement sont calibrées pour résister à des forces Fg faibles par rapport à la pression pouvant survenir dans la chambre pyrotechnique. Ces forces Fg dépassées, les goupilles 70 se rompent autorisant le dégagement de l'enveloppe 30 du propulseur qui s'éloigne de la munition. La première liaison mécanique se trouve alors dans l'état désactivé.

L'éloignement de l'enveloppe du corps de munition libère dans le milieu ambiant la charge pyrotechnique 34 avec ses parois de protection thermique 40, 44 et les gaz chauds Gc produits par la combustion pyrotechnique.

Le propulseur est considéré, à la fin de ce fonctionnement, « déconfiné »

La figure 4a représente le projectile de mortier de la figure 1 a dans une phase de tir. La figure 4b montre une vue externe de la zone de raccordement entre la munition et le propulseur du projectile de mortier de la figure 4a.

Pour cette phase de tir par un mortier, le projectile de mortier est équipé à l'extrémité du propulseur d'une queue propulsive (non représentée sur les figures) assurant l'éjection du projectile de mortier du tube du mortier. Cette phase d'éjection du mortier est dite phase balistique interne.

En début de la phase balistique interne, lorsque, le projectile de mortier équipé de sa queue propulsive percute le fond du mortier, l'activation de la queue propulsive produit une poussée d'éjection transmise à la munition par le propulseur. Pendant cette phase balistique interne le propulseur n'est pas encore initié.

La poussée d'éjection par la queue propulsive génère une force qui, du fait de l'inertie de la munition, pousse le propulseur 20 contre le corps 12 de munition. Instantanément toutes les goupilles 70 sont cisaillées passant la première liaison mécanique de l'état activé à l'état désactivé. Le bord 32 de l'enveloppe 30 du propulseur vient en butée avec l'épaulement 51 du corps de munition annulant ainsi le jeu J2. Le jeu J1 entre la surface d'extrémité 54 de corps arrière 50 de munition et l'autre face 62 du fond mobile est réduit mais toujours existant, ce jeu J1 étant comme décrit précédemment supérieur au jeu J2 (voir figure 4a). L'autre rainure de jonc 90 sur la surface interne 31 de l'enveloppe 30 se trouve désormais en vis-à-vis de la rainure de jonc 56 sur la surface du corps arrière 50 de munition ce qui permet au jonc d'arrêt 58, qui était monté sous contrainte dans la rainure de jonc 56, de s'expanser dans l'autre rainure de jonc 90 afin de rendre à nouveau, solidaire en translation le propulseur 20 et le corps de munition 12 de façon plus rigide que celle réalisée par les goupilles 70. Dans cette phase de tir de la munition, la deuxième liaison mécanique passe de l'état désactivé à l'état activé.

Les deux tenons 76, 78 restent emboîtés et ajustés sans jeu dans les encoches 72, 74 respectives immobilisant toujours en rotation, malgré le cisaillement des goupilles 70, l'enveloppe 30 du propulseur avec le corps de munition 12 (voir figure 4b).

Dans cette configuration la deuxième liaison mécanique entre la munition 10 et le propulseur 20 est dite durcie, c'est alors que la mise à feu du propulseur peut être autorisée.

La figure 5a représente le projectile de mortier de la figure 1 a dans une phase de mise à feu de son propulseur. La figure 5b une vue de détail de la figure 5a.

Le propulseur 20 mis à feu, génère une pression dans la chambre pyrotechnique 33 qui tend à comprimer le ressort 64 et à déplacer le fond mobile 60 en direction de la surface d'extrémité 54 de corps arrière 50 de munition. L'étanchéité du fond mobile 60 en déplacement dans l'enveloppe 30 du propulseur est assurée par le joint d'étanchéité de fond 100.

Le déplacement du fond mobile 60 poussé par la chambre pyrotechnique 33 se poursuit jusqu'à que son autre face 62 vienne en contact avec la surface d'extrémité 54 de corps arrière 50 de munition, annulant ainsi le jeu J1 restant.

Dès lors que le fond mobile 60 vient en butée contre la surface d'extrémité 54 de corps arrière 50 de munition et que la pression dans la chambre pyrotechnique 33 poursuit sa montée tendant à faire sortir le corps de munition 12 de l'enveloppe 30 du propulseur, le jonc d'arrêt 58 est à son tour mis sous contrainte de cisaillement entre l'enveloppe 30 et le corps arrière 50 de munition. Ce jonc d'arrêt 58 est dimensionné pour résister à cet effort. Le fonctionnement du propulseur dans cette phase est dit nominal.

La figure 6 montre une variante de réalisation de la liaison mécanique durcissable selon l'invention du projectile de mortier de la figure 1 a.

Dans cette réalisation de la figure 6, les goupilles 70 de cisaillement et le jonc d'arrêt 58 sont solidaires de la munition par l'intermédiaire d'un fond 110 de propulseur, solidaire lui-même du propulseur.

Dans cette réalisation de la figure 6, le propulseur 20 comporte le fond de propulseur 110 de forme cylindrique circulaire en forme de bague fermée par une paroi de fond 112 dans un plan perpendiculaire à l'axe ZZ'. Comme dans le corps arrière 50 de munition la surface extérieure cylindrique circulaire du fond 110 comporte l'épaulement 51, les trous 82 pour les goupilles 70, la rainure 56 comportant le jonc d'arrêt 58 et la rainure 94 comportant le joint d'étanchéité 96. La face de la paroi de fond 112 du côté du propulseur ayant le même rôle que la surface d'extrémité 54 de la réalisation précédente.

Une partie interne 120 cylindrique circulaire du fond 110 de propulseur comporte un filetage 121 pour la fixation par vissage du corps arrière 50 de munition qui comporte aussi un filetage 122 se vissant sur le filetage 121 du fond 110 de propulseur.

Dans cette variante de la figure 6, la munition est solidarisée au propulseur par les filetages 121, 122, le dispositif d'auto-durcissement de la liaison mécanique munition/propulseur étant complètement intégré au propulseur. Le propulseur, dans cette variante de la figure 6 est toujours doté de la fonction de déconfinement qu'il soit lié ou non au corps de munition 12.

Afin de préserver le projectile de mortier contre d'éventuels chocs, par exemple provoqués par une chute, qui pourraient cisailler les goupilles 70 comme dans le cas d'une éjection du projectile lors d'un tir, le projectile de mortier peut être équipé durant sa phase de stockage, de transport et de maintenance, d'une ceinture 130 de blocage de rupture de la première liaison mécanique.

La figure 7 représente une vue partielle en coupe axiale du projectile de mortier de la figure 1a comportant une ceinture de blocage de rupture de liaison mécanique.

La ceinture 130, en forme de tube de diamètre extérieur D5 plus grand que le diamètre D2 de la surface externe du propulseur et de la munition, entourant partiellement le corps de munition 12 et l'enveloppe 30, comporte une partie intérieure 140 en forme de bague insérée dans le jeu J2 de façon à interdire le rapprochement du bord de l'enveloppe 32 de l'épaulement 51 protégeant ainsi de manière efficace les goupilles de cisaillement 70 lors d'une éventuelle chute du projectile de mortier tout en conservant la possibilité de déconfinement du propulseur 20 en cas d'agression de type incendie.

La munition de mortier est destinée à être introduite dans un tube de lancement ayant un diamètre interne égal (ou légèrement plus grand) au diamètre D2 de la munition équipée de son propulseur. La munition de mortier ne peut pas être introduite dans le tube de lancement tant que la ceinture 130 n'est pas retirée, du fait du diamètre de la ceinture D5 plus grand que le diamètre interne D2 du tube de lancement. C'est une sécurité supplémentaire qui empêche le lancement de la munition sans avoir au préalable retiré la ceinture 130 de blocage de rupture de la première liaison mécanique.

Les tenons 76, 78 et les encoches 72, 74 peuvent être réalisés de façon différentes tels qu'un pion ou une clavette dans une rainure, un arbre cannelé dans un moyeu cannelé, ou autre moyen rendant solidaire en rotation la munition du propulseur mais en permettant la translation selon l'axe longitudinal ZZ'.

Dans le projectile de mortier selon l'invention, la résistance au cisaillement de la deuxième liaison mécanique auto-durcisable réalisée par le jonc d'arrêt 58 lorsqu'il est inséré dans l'autre rainure de jonc 90 est bien plus grande que celle de la première liaison mécanique réalisée par les goupilles 70 de cisaillement, ainsi le déconfinement du propulseur 20 est effectué avec une faible pression des gaz dans la chambre pyrotechnique bien inférieure à celle nécessaire dans les dispositifs de déconfinement des propulseurs de l'état de l'art.

## Revendications

1. Munition propulsée destiné à être tirée contre une cible, comportant, une munition (10) ayant un corps de munition (12) se prolongeant par un corps arrière (50) de munition de forme cylindrique circulaire de diamètre D1, selon un axe longitudinal ZZ', un propulseur (20) de la munition (10) ayant une enveloppe (30) en forme de tube de section circulaire de diamètre D2, d'axe de révolution confondu avec l'axe longitudinal ZZ', l'enveloppe (30), ayant une surface interne (31) de même diamètre D1 que le corps arrière (50) de munition (12), pouvant glisser sur ledit corps arrière (50) de munition selon ledit axe longitudinal ZZ', l'enveloppe (30) contenant une chambre pyrotechnique (33) de propulsion destinée à être activée lors du tir, **caractérisée en ce qu'**elle comporte au mois deux liaisons mécaniques (70, 56, 58, 90) chacune pouvant prendre un état activé rendant solidaire le propulseur (20) de la munition (10) ou un état désactivé, libérant le propulseur (20) de la munition (10),
- la première liaison mécanique comportant plusieurs goupilles (70) de cisaillement, réparties régulièrement au tour de l'axe longitudinal ZZ,' insérées dans l'enveloppe (30) du propulseur et dans le corps arrière (50) de munition, ladite première liaison mécanique passant d'un état activé à un état désactivé par la rupture des goupilles (70) de cisaillement,
- la deuxième liaison mécanique ayant, une rainure de jonc (56) autour du corps arrière (50) de munition dans un plan perpendiculaire à l'axe longitudinal ZZ', une autre rainure de jonc (90) sur la surface interne (31) de l'enveloppe (30) de propulseur, un jonc d'arrêt (58) inséré dans la rainure de jonc (56), le jonc d'arrêt (58) étant configuré pour s'expanser dans l'autre rainure de jonc (90) du diamètre D1 à un diamètre D4 supérieur au diamètre D1 et mettre ladite deuxième liaison mécanique dans l'état activé.

2. Munition propulsée selon la revendication 1, **caractérisée en ce que**, lors d'une phase de stockage, la première liaison mécanique est dans l'état activé, les goupilles (70) entières rendant solidaires en rotation et en translation le propulseur (20) de la munition (10).

3. Munition propulsée selon la revendication 1, **caractérisée en ce que**, lors d'une phase de tir de la munition, un glissement de l'enveloppe (30) sur le corps arrière (50) de munition (12) se rapprochant dudit corps de munition met, la première liaison mécanique dans l'état désactivé par la rupture des goupilles (70) de cisaillement, la deuxième liaison mécanique dans l'état activé par l'expansion du jonc d'arrêt (58) dans l'autre rainure de jonc (90) venant face à la rainure de jonc (56) lors dudit glissement de l'enveloppe (30) sur le corps arrière (50) de munition.

4. Munition propulsée selon la revendication 1, **caractérisée en ce que**, lors d'une phase de déconfinement du propulseur, un glissement de l'enveloppe (30) sur le corps arrière (50) de munition (12) s'éloignant du corps de munition (12) par une montée de pression par des gaz de combustion dans la chambre pyrotechnique (33) met dans l'état désactivé la première liaison mécanique par la rupture des goupilles (70) de cisaillement et la chambre pyrotechnique en contact avec le milieu ambiant pour libérer les gaz de combustion.

5. Munition propulsée selon l'une des revendications 1 à 4 **caractérisée en ce que** le corps arrière (50) de munition comporte de part et d'autre de l'axe longitudinal ZZ' deux encoches (72, 74) et l'enveloppe (30) du propulseur deux tenons (76, 78), un tenon étant inséré dans une encoche respective de part et d'autre dudit l'axe longitudinal ZZ' pour rendre solidaires en rotation, selon l'axe ZZ', la munition (10) et le propulseur (20).

6. Munition propulsée selon l'une des revendications 1 à 5, **caractérisée en ce que** l'enveloppe (30) est délimitée, du côté de la munition, par un bord d'enveloppe (32) dans un plan perpendiculaire à l'axe longitudinal ZZ'.

7. Munition propulsée selon l'une des revendications 1 à 6, **caractérisée en ce que** le corps de munition (12), de forme cylindrique circulaire ayant le même diamètre extérieur D2 que celui de l'enveloppe (30) du propulseur (20), se prolonge à l'intérieur de ladite enveloppe (30) par le corps arrière (50) de munition en forme de cylindre de section circulaire de diamètre D1 formant un épaulement (51) en forme de couronne dans un plan perpendiculaire à l'axe longitudinal ZZ', le corps arrière de munition (50) se terminant dans l'enveloppe (30) par une surface d'extrémité (54) dans un autre plan perpendiculaire à l'axe longitudinal ZZ'.

8. Munition propulsée selon l'une des revendications 1 à 7, **caractérisée en ce que** l'enveloppe (30) renferme une chambre pyrotechnique (33) contenant un chargement pyrotechnique (34) de propulsion, la chambre pyrotechnique (33) comportant des parois de protection thermique du chargement pyrotechnique (34), une paroi de protection thermique (40) en forme de tube, en contact avec la surface interne (31) de l'enveloppe, fermée, du côté de la munition, par une autre paroi de protection thermique (44) perpendiculaire à l'axe longitudinal ZZ'.

9. Munition propulsée selon la revendication 8, **caractérisée en ce que** l'enveloppe(30) du propulseur (20) comporte, du côte de l'autre paroi de protection thermique (44) de la chambre pyrotechnique (33), un fond mobile (60) cylindrique circulaire de même diamètre D1 que la surface interne (31) de l'enveloppe (30), d'axe de révolution confondu avec l'axe longitudinal ZZ' ayant deux faces dans des plans perpendiculaires à l'axe ZZ', une face (61) en contact avec paroi de protection thermique (44) et une autre face (62) du côté du corps arrière (50) de la munition ayant un évidemment circulaire (63) pour le maintien dans l'axe longitudinal ZZ' d'un ressort (64) de forme hélicoïdale, le ressort (64) étant inséré entre ledit fond mobile (60) et la surface d'extrémité (54) de corps arrière (50) de munition pour assurer une distance L1 formant un jeu J1 entre l'autre face (36) du fond mobile (60) et le corps arrière (50) de munition.

10. Munition propulsée selon l'une des revendications 6 à 9, **caractérisée en ce que** l'enveloppe (30) du propulseur comporte des trous (80) à proximité du bord d'enveloppe (32) dans un plan perpendiculaire à l'axe ZZ', le corps arrière (50) de munition ayant d'autres trous (82) respectifs dans le même plan perpendiculaire à l'axe ZZ' en vis-à-vis des trous (80) de l'enveloppe (30) du propulseur pour l'insertion en force des goupilles (70), les positions des trous (80) à proximité du bord d'enveloppe (32) et celles des autres trous (82) dans le corps arrière (50) de munition étant telles que lorsque les goupilles (70) sont insérées dans les trous (80, 82) respectifs de l'enveloppe (30) et du corps arrière (50) de munition, l'épaulement (51) du corps de munition et le bord d'enveloppe (32) sont séparés d'une distance L2 pour former un jeu J2.

11. Munition propulsée selon la revendication 10, **caractérisée en ce que** le jeu J2 est inférieur au jeu J1 de façon qu'après le cisaillement des goupilles (70) lors du tir, le bord d'enveloppe (32) et l'épaulement (51) entrant en contact, il reste encore un espace entre la surface d'extrémité (54) de corps arrière (50) de munition et l'autre face (62) du fond mobile (60).

12. Munition propulsée selon l'une des revendications 1 à 11, **caractérisée en ce que** la résistance au cisaillement de la deuxième liaison mécanique est plus grande que la résistance au cisaillement de la première liaison mécanique.

13. Munition propulsée selon l'une des revendications 1 à 12, **caractérisée en ce que** les goupilles de cisaillement (70) et le jonc d'arrêt (58) sont solidaires de la munition (10) par l'intermédiaire d'un fond de propulseur (110), solidaire lui-même du propulseur (20).

14. Munition propulsée selon la revendication 13, **caractérisée en ce que** le fond (110) de propulseur en forme de bague fermée par une paroi de fond (112) dans un plan perpendiculaire à l'axe longitudinal ZZ', la surface extérieure cylindrique circulaire du fond (110) comporte l'épaulement (51), les trous (82) pour les goupilles (70), la rainure (56) comportant le jonc d'arrêt (58) et la rainure (94) comportant le joint d'étanchéité de corps (96), la face de la paroi de fond (112) du côté du propulseur ayant le même rôle que la surface d'extrémité (54).

15. Munition propulsée selon la revendication 14, **caractérisée en ce qu'**une partie interne (120) cylindrique circulaire du fond de propulseur (110) comporte un filetage (121) pour la fixation par vissage du corps arrière (50) de munition qui comporte aussi un filetage (122) se vissant sur le filetage (121) du fond de propulseur (110).

16. Munition propulsée selon l'une des revendications 1 à 15, **caractérisée en ce qu'**elle est équipée durant sa phase de stockage, de transport et de maintenance, d'une ceinture (130) de blocage dans l'état activé de la première liaison mécanique (70).

17. Munition propulsée selon la revendication 16, **caractérisée en ce que** la ceinture de blocage (130), en forme de tube de diamètre extérieur D5 plus grand que le diamètre D2 de la surface externe du propulseur, entourant partiellement le corps de munition (12) et l'enveloppe (30), comporte une partie intérieure (140) en forme de bague insérée entre l'enveloppe et le corps de munition pour interdire leur rapprochement.
